# EUROPÄISCHE PATENTSCHRIFT

(11) **EP 0 457 248 B1**
(45) Veröffentlichungstag und Bekanntmachung des Hinweises auf die Patenterteilung: **25.01.1995**
(21) Anmeldenummer: 91107734.5
(22) Anmeldetag: 13.05.1991
(51) Int. Cl.: A61B 6/04, A61G 13/04, A61G 13/02

(54) **Operationstisch mit längs verschiebbarer neigbarer Liegefläche**
Operating table with longitudinally movable inclinable surface
Table d'opération avec plan inclinable mobil en direction longitudinal

(30) Priorität: 14.05.1990 DE 4015434
(43) Veröffentlichungstag der Anmeldung: 21.11.1991
(73) Patentinhaber: Stierlen-Maquet Aktiengesellschaft, D-76437 Rastatt (DE)
(72) Erfinder: Dornauer, Matthias, Dipl.-Ing., W-7500 Karlsruhe 41 (DE); Marx, Georg, Dipl.-Ing., W-7504 Weingarten (DE)
(74) Vertreter: Schaumburg, Thoenes & Thurn

(56) Entgegenhaltungen:
- BE-A- 519 982
- DE-C- 260 070
- US-A- 1 792 209

## Beschreibung

Die Erfindung betrifft einen Operationstisch mit längs verschiebbarer, um eine Querachse neigbarer Operationstisch-Liegefläche.

Ein derartiger Operationstisch ist bekannt (Operationstisch der Anmelderin "MAQUET-Endostar-OP" 15 32.01). Die Liegefläche eines Operationstisches muß in der Regel längs verschiebbar sein, um bei einer Röntgendiagnostik Liegeflächenbereiche, die sich oberhalb der Operationstischsäule befinden, aus dem Bereich dieser Operationstischsäule verschieben zu können.

Die Verschiebung sollte mit möglichst Wenig Kraftaufwand manuell möglich sein. Gleichzeitig muß die Operationstisch-Liegefläche jedoch auch neigbar sein. Damit die Operationstisch-Liegefläche sich in geneigter Stellung nicht selbsttätig aufgrund der Schwerkraft verschiebt, muß sie in verschiedenen Stellungen feststellbar sein.

Wenn nun bei geneigter Operationstisch-Liegefläche diese Feststellung oder Arretierung gelöst wird, treten je nach Neigungswinkel und Gewicht des auf der Liegefläche gelagerten Patienten erhebliche Kräfte auf. Die Operationstisch-Liegefläche würde ohne eine entsprechende Gegenreaktion der Bedienungsperson bis zum Anschlag abrutschen. Dies kann den Patienten gefährden.

Der Erfindung liegt die Aufgabe zugrunde, an einem Operationstisch der oben genannten Art eine Sicherung vorzusehen, damit bei geneigter Operationstisch-Liegefläche die Längsverschiebbarkeit blockiert ist.

Diese Aufgabe wird gemäß der Erfindung durch den im Anspruch 1 gekennzeichneten Operationstisch gelöst.

Das frei drehbar gelagerte Pendel bleibt aufgrund der Schwerkraft in seiner ausbalancierten horizontalen Lage, auch wenn die Operationstisch-Liegefläche geneigt wird. Somit verhindert das Pendel automatisch und ohne Zutun der Bedienungsperson, daß das Sperrteil bei geneigter Operationstisch-Liegefläche ausgerückt werden kann.

Das Sperrteil selbst ist zweckmäßigerweise schwenkbar gelagert und kann mittels eines Bowdenzuges oder dergleichen gegen eine Feder, welche es in seine Sperrstellung vorspannt, in seine Freigabestellung ausgerückt werden.

Weitere Merkmale und Vorteile der Erfindung ergeben sich aus der folgenden Beschreibung, welche in Verbindung mit den beigefügten Figuren die Erfindung anhand eines Ausführungsbeispiels erläutert. Es zeigen:
- Fig. 1: einen schematischen Querschnitt durch einen Längsholm einer längs verschiebbaren Operationstisch-Liegefläche,
- Fig. 2: einen Teillängsschnitt durch den Längsholm entlang Linie II-II in Fig. 1 bei horizontaler Operationstisch-Liegefläche und
- Fig. 3: eine der Fig. 2 entsprechende Ansicht bei geneigter Operationstisch-Liegefläche.

In einem hohlen Längsholm 1 einer Operationstisch-Liegefläche ist ein Pendel 2 mittels einer Welle 3 frei drehbar gelagert. Das längliche stabförmige Pendel 2 hat an seinen beiden Längsenden nach unten abstehende Nocken 131 bzw. 132.

Das Pendel 2 ist so ausbalanciert, daß es aufgrund seiner leichtgängigen Lagerung auf der Welle 3 durch die Schwerkraft stets in einer horizontalen Lage gehalten wird, auch wenn die Operationstisch-Liegefläche mit ihrem verschiebbaren Teil oder Längsholm 1 gegenüber der Horizontalebene um einen Winkel (z.B. Winkel A in Fig. 3) geneigt wird.

An dem Längsholm 1 der Operationstisch-Liegefläche ist ein Lagerteil 17 angeformt, das ein nicht verschiebbares Teil 12 des Operationstisches umgreift, das als Längsführung für die verschiebbare Operationstisch-Liegefläche dient. Dieses nicht verschiebbare Teil 12 trägt beispielsweise eine Zahnleiste 11, die in den Hohlraum des Längsholmes 1 hineinragt.

In dem Längsholm 1 ist ein plattenförmiges Sperrteil 4 an Anlenkpunkten 51 und 52 schwenkbar gelagert. Das Sperrteil 4 trägt Fortsätze 10, die zwischen die Zähne der Zahnleiste 11 an dem nicht verschiebbaren Teil 12 des Operationstisches eingreifen können, wie dies in Figur 1 dargestellt ist. Dies ist die Sperrstellung des Sperrteiles 4. In dieser Stellung wird das Sperrteil 4 durch eine Feder 6 vorgespannt, die sich an einem fest mit dem Längsholm 1 verbundenen Steg 7 abstützt. Damit ist im Normalfall eine Längsverschiebung der Operationstisch-Liegefläche gesperrt.

Wenn die Feststellung oder Arretierung gelöst werden soll, wird beispielsweise über einen schematisch dargestellten Bowdenzug 8, der an einem Punkt 9 des Sperrteils 4 befestigt ist, dieses Sperrteil 4 aus der Sperrstellung entgegen der Kraft der Feder 6 um die Anlenkpunkte 51 und 52 verschwenkt, bis die Zähne oder Fortsätze 10 an dem Sperrteil 4 außer Eingriff mit der Zahnleiste 11 treten. Zwischen der Oberkante des Sperrteils 4 und der Unterkante des Pendels 2 ist ein Spalt vorgesehen, der so bemessen ist, daß beim Verstellen des Sperrteils 4 dessen Oberkante 14 an der Unterkante 16 des Pendels 2 sich vorbeibewegen kann, wobei vorausgesetzt wird, daß eine Restreibung zwischen dem Pendel 2 und der Welle 3 eine ruhige horizontale Lage des Pendels gewährleistet.

Wird die Operationstisch-Liegefläche aus der in der Figur 2 dargestellten horizontalen Lage in eine in der Figur 3 dargestellte geneigte Stellung gekippt, so verbleibt das Pendel 2 weiterhin in seiner horizontalen Stellung, während das Sperrteil 4 die gleiche Neigungsposition wie die Operationstisch-Liegefläche einnimmt. Dadurch schneiden sich die Oberkante 14 des Sperrteils 4 und die Unterkante 16 des Pendels 2. Wie man in Figur 1 erkennen kann, sind das Pendel und das Sperrteil 4 in axialer Richtung der Welle 3 so gegeneinander versetzt, daß bei dem Neigen der Operationstisch-Liegefläche das Sperrteil 4 teilweise hinter das Pendel 2 oder einen Nocken 131 bzw. 132 des Pendels 2 tritt. Dadurch wird ein Ausrücken des Sperrteils 4 aus seiner Sperrstellung entgegen der Wirkung der Feder 6 verhindert. Diese Blockierung des Sperrteils in der Schrägstellung der Operationstisch-Liegefläche erfolgt selbsttätig und ohne Zutun der Bedienungsperson, so daß diese auch nicht aus Versehen die Arretierung der Operationstisch-Liegefläche lösen kann. Damit ist jede Gefährdung des Patienten durch ein unerwartetes Abrutschen der Operationstisch-Liegefläche unmöglich.

## Patentansprüche

1. Operationstisch mit längs verschiebbarer, um eine Querachse neigbarer Operationstisch-Liegefläche, dadurch **gekennzeichnet**, daß an einem Teil (1) der längs verschiebbaren Operationstisch-Liegefläche ein Sperrteil (4) vorgesehen ist, das zwischen einer Sperrstellung, in der das Sperrteil mit Fortsätzen (10) in Vertiefungen (11) an einem nicht längs verschiebbaren Teil (12) des Operationstisches eingreift, und einer Freigabestellung verstellbar ist, und daß an dem Teil (1) der längs verschiebbaren Operationstisch-Liegefläche ein Pendel (2) derart drehbar gelagert ist, daß bei einer Neigung der Liegefläche um ihre Querachse das Pendel (2) ein Ausrücken des Sperrteiles (4) aus einer Sperrstellung verhindert.

2. Operationstisch nach Anspruch 1, dadurch **gekennzeichnet**, daß das Sperrteil (4) schwenkbar gelagert und durch Federkraft (6) in seine Sperrstellung vorgespannt ist.

3. Operationstisch nach Anspruch 1 oder 2, dadurch **gekennzeichnet**, daß das Pendel (2) und das Sperrteil (4) relativ zueinander derart angeordnet sind, daß das Pendel beim Kippen der Operationstisch-Liegefläche selbsttätig in den Stellweg des Sperrteils (4) eintaucht.

## Claims

1. An operating table with a longitudinally movable operating table surface which is inclinable about a transverse axis,
**characterized** in that
a locking member (4) is provided at a portion (1) of the longitudinally movable operating table surface, said locking member being movable between a locking position in which the ends (10) of the locking member are engaged with holes (11) at a portion (12) of the operating table which is not movable, and a release position, and that a pendulum (2) is rotatably mounted at the portion (1) of the longitudinally movable operating table surface in such a way that the pendulum (2) prevents the locking member from leaving its locking position when the surface is inclined about its transverse axis.

2. Operating table according to claim 1, **characterized** in that the locking member (4) is pivotably mounted and is biased by a spring (6) towards its locking position.

3. Operating table according to claim 1 or 2, **characterized** in that the pendulum (2) and the locking member (4) are arranged relative to one another in such a way that the the pendulum automatically blocks the way of the locking member (4) when the operating table surface is inclined.

## Revendications

1. Table d'opération avec une surface-couchette mobile en direction longitudinal et inclinable autour un axe transversal, caractérisée en ce qu'une partie (1) de la surface-couchette est pourvue d'un organe d'arrêt (4) ajustable entre une position d'arrêt, dans laquelle l'organe d'arrêt, avec des appendices (10), se trouve en prise avec des cavités (11) sur une partie (12) de la table d'opéation pas deplaçable en direction longitudinal, et une position de libération, et en ce qu'un pendule (2) est monté à pivoter sur la partie (1) de la surface-couchette de table d'opération deplaçable en direction longitudinal de sorte que lors de l'inclinaison de la surface-couchette autour son axe transversal le pendule (2) empêche le dégagement de l'organe d'arrêt (4) de la position d'arrêt.

2. Table d'opération selon la revendication 1, caractérisée en ce que l'organe d'arrêt (4) est monté à pivoter et mis en précontrainte vers sa position d'arrêt par force de ressort (6).

3. Table d'opération selon la revendication 1 ou 2, caractérisée en ce que le pendule (2) et l'organe d'arrêt (4) sont disposés l'un relatif à l'autre de sorte que lors de l'inclinaison de la surface-couchette de table d'opération le pendule (2) automatiquement plonge dans la distance de réglage de l'organe d'arrêt (4).
